# EUROPÄISCHE PATENTSCHRIFT

(11) **EP 2 214 837 B1**
(45) Veröffentlichungstag und Bekanntmachung des Hinweises auf die Patenterteilung: **23.08.2017**
(21) Anmeldenummer: 08855307.8
(22) Anmeldetag: 25.11.2008
(51) Int. Cl.: B05B 7/04, E03C 1/084, B05B 1/18

(54) **BELÜFUNGSANORDNUNG FÜR BRAUSESTRAHLEN**
VENTILATION ARRANGEMENT FOR SHOWER STREAMS
ENSEMBLE D'AÉRATION POUR DES JETS DE DOUCHE

(30) Priorität: 30.11.2007 DE 102007058835
(43) Veröffentlichungstag der Anmeldung: 11.08.2010
(73) Patentinhaber: Hansgrohe SE, 77761 Schiltach (DE)
(72) Erfinder: MELLE, Fabian, 77770 Durbach (DE); KINLE, Ulrich, 77773 Schenkenzell (DE)
(74) Vertreter: Patentanwälte Ruff, Wilhelm, Beier, Dauster & Partner mbB
(86) Internationale Anmeldenummer: PCT/EP2008/009955
(87) Internationale Veröffentlichungsnummer: WO 2009/068236

(56) Entgegenhaltungen:
- WO-A-98/02250
- WO-A-2005/054591
- CA-A1- 1 216 613
- DE-A1- 3 825 537
- DE-A1- 10 008 438
- US-A- 3 207 445
- US-A- 5 826 799

## Beschreibung

Die Erfindung betrifft eine Anordnung zur Belüftung von Brausestrahlen.

Es ist seit langem bekannt, dass man aus optischen Gründen oder aus Gründen zur Wasserersparnis Brausestrahlen belüftet. Hierzu dienen Belüftungseinrichtungen, die Wasser von der Außenseite her aufgrund des strömenden Wassers ansaugen.

Bei Kopfbrausen, die über ein Kugelgelenk mit einer festen Installationseinrichtung verbunden sind, ist es z.B. aus der Patentschrift US 5.154.135 bekannt, eine Belüftungseinrichtung in diesem Anschluss unterzubringen. Die Luft wird dann an dem Kugelgelenk selbst von außen angesaugt. An dieser Stelle ist eine Lücke zwischen einem Nippel und dem eigentlichen Brausekopf gebildet, so dass diese Luftansaugöffnungen praktisch nicht sichtbar sind.

Ebenfalls bekannt ist es, am Ausgang einer Sanitärarmatur einen rohrartigen Adapter anzubringen, in dem eine Belüftungseinrichtung untergebracht ist, siehe z.B. die Offenlegungsschrift DE 100 08 438 A1. Weiterhin ist aus der Offenlegungsschrift DE 10 2006 021 801 A1 eine sanitäre Auslaufeinheit mit einer Auslaufarmatur bekannt, bei der zum Belüften des Wasserstrahls eine Belüftungseinrichtung vorgesehen ist. Diese Belüftungseinrichtung ist als Einsatzpatrone oder Einbaukartusche ausgestaltet und kann in den zum Wasserauslauf führenden Leitungs- oder Armaturenabschnitt eingesetzt werden.

Weiterhin ist aus der Offenlegungsschrift WO 2005/054591 A1, die den Oberbegriff des Anspruchs 1 offenbart, ein Durchflussmengenbegrenzer bekannt, der in einer Aufnahme angeordnet ist. Die Aufnahme weist einen mit einem Gewinde versehenen Einlass und einen mit einem Gewinde versehenen Auslass auf. Dadurch lässt sich die Aufnahme zwischen zwei Teile einer Dusche einschrauben.

Weiterhin ist aus der Patentschrift US 3.207.445 eine Kopfbrause bekannt, an der ein Seifenbehälter angeflanscht ist. Der Seifenbehälter weist einen in eine Mischkammer führenden Lufteinlass auf. In der Mischkammer soll eine Mischung aus Seife und Luft erzeugt werden. Die Kopfbrause wird an einen Anschluss der Hausinstallation angeschraubt.

Grundsätzlich besteht bei den bekannten Lösungen das Problem, dass bei sich veränderndem Durchflusswiderstand der Brause, z.B. durch Verkalkungen nach längerem Betrieb, oder durch den Anschluss von Brausen, die in ihrem Durchfluss und ihrem Durchflusswiderstand nicht auf die Belüftungseinrichtung abgestimmt sind, der Staudruck möglicherweise zu groß wird. Dann arbeitet die Belüftungseinrichtung nicht nur nicht mehr, sondern es kann aus der Belüftungsöffnung sogar Wasser austreten.

Die Anbringung eines Zusatzelements zwischen dem Schlauch und der Sanitärarmatur ändert den optischen Eindruck der Sanitärarmatur stark und wird daher aus ästhetischen Gesichtspunkten ungern benutzt.

Der Erfindung liegt die Aufgabe zu Grunde, eine Anordnung zur Belüftung von Wasserstrahlen vorzuschlagen, die die erwähnten Nachteile nicht aufweist und sich insbesondere zur nachträglichen Anbringung eignet, ohne dass ein optischer Eindruck einer Sanitärarmatur dabei beeinträchtigt wird.

Zur Lösung dieser Aufgabe schlägt die Erfindung eine Anordnung mit den Merkmalen des Anspruchs 1 vor. Weiterbildungen der Erfindung sind Gegenstand von Unteransprüchen.

Die Belüftungseinrichtung ist erfindungsgemäß als in sich abgeschlossener Einsatz ausgebildet, wobei dieser Einsatz sowohl den Wasserdurchgangskanal als auch den Belüftungskanal enthält. Aufgrund der Wasserströmung wird durch den Belüftungskanal die Luft angesaugt, die dann dazu führt, dass das Wasser belüftet wird. Als Einsatz kann die Belüftungseinrichtung nachträglich eingebracht werden, sie kann auch durch die unterschiedlich große Gestaltung für die unterschiedlichsten Anwendungsfälle eingesetzt werden. Dadurch ist es auch relativ einfach möglich, eine Anpassung an unterschiedliche Strömungswiderstände durchzuführen.

Erfindungsgemäß ist die Belüftungseinrichtung zweiteilig aus einem Oberteil und einem Unterteil ausgebildet. Diese beiden Teile sind so aufeinander abgestimmt, dass an ihrer Trennstelle ein Teil des Belüftungskanals verläuft.

Gemäß der Erfindung weist die Belüftungseinrichtung in dem Einsatz einen Rückflussverhinderer auf. Damit soll unter anderem auch der Gegebenheit Rechnung getragen werden, dass bei einer vorhandenen Installation sich die Strahlaustrittsöffnungen eines Brausekopfs oder die Wasserführung innerhalb des Brausekopfs durch Verkalkungen verengen. Diese Verengung würde zu einem Druckanstieg und dann auch zu einem Rückfluss durch die Ansaugöffnung führen.

Der Rückflussverhinderer ist zwischen dem Oberteil und dem Unterteil angeordnet und kann dann, wenn die beiden Teile auseinander genommen sind, eingesetzt und entnommen werden, während er bei zusammengesetzten Teilen unverlierbar festgelegt ist.

Erfindungsgemäß kann der Rückflussverhinderer derart angeordnet und ausgebildet sein, dass er nur auf die Belüftungseinrichtung einwirkt.

Eine Möglichkeit, wo der Rückflussverhinderer angeordnet sein kann, besteht darin, ihn direkt in einem Belüftungskanal anzuordnen. Dies hat den Vorteil, dass keine spezielle Anpassung an die Stelle erfolgen muss, wo der Einsatz eingesetzt wird.

Es ist aber ebenfalls möglich und wird von der Erfindung vorgeschlagen, dass der Rückflussverhinderer außerhalb der Ansaugöffnung der Belüftungseinrichtung angeordnet ist. Er kann dann so ausgebildet sein, dass er eine Verbindung zwischen der Stelle, wo er eingesetzt wird, und der Ansaugöffnung des Einsatzes beeinflusst.

In nochmaliger Weiterbildung der Erfindung kann vorgesehen sein, dass die Anordnung einen Durchflussbegrenzer aufweist. Dieser kann insbesondere mit Vorteil vor der Stelle angebracht sein, wo die Belüftung erfolgt.

Insbesondere kann vorgesehen sein, dass der die Belüftungseinrichtung bildende Einsatz einen Aufnahmeraum aufweist, in dem ein Durchflussbegrenzer aufgenommen werden kann, wobei dieser Durchflussbegrenzer als Einsatz ausgebildet sein kann.

In Weiterbildung der Erfindung kann vorgesehen sein, dass die Luftansaugöffnung an der Außenseite der Belüftungseinrichtung in einen belüfteten Raum des Anschlusses beziehungsweise der Sanitärarmatur führt. Der Einsatz kann also vollständig in einer Aufnahme der Sanitärarmatur oder des Anschlusses einer Sanitärarmatur untergebracht werden. Er braucht selbst keine direkte Verbindung zur Außenseite zu haben.

Ein Beispiel dafür, wo der Einsatz mit der Belüftungseinrichtung angeordnet werden kann, ist der Anschluss eines Brausekopfgehäuses, beispielsweise ein gelenkartiger Anschluss, um den eine Kopfbrause verschwenkt werden kann. In diesem Anschlussgelenk ist üblicherweise Platz vorhanden, in dem der Einsatz untergebracht werden kann. Es ist aber ebenfalls möglich, dass der die Belüftungseinrichtung enthaltende Einsatz in einen Schlauchanschlussnippel eingesetzt wird.

Weitere Merkmale, Einzelheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: einen Schnitt durch einen Kugelgelenkanschluss für eine Kopfbrause;
- Figur 2: in vergrößertem Maßstab einen Schnitt durch den Einsatz aus Figur 1;
- Figur 3: einen der Figur 1 entsprechenden Schnitt bei einer weiteren Ausführungsform;
- Figur 4: einen der Figur 1 und 3 entsprechenden Schnitt bei einer nochmals weiteren Ausführungsform.

Figur 1 zeigt einen Axialschnitt durch einen Anschluss für eine Kopfbrause, ähnlich wie er in der eingangs genannten US 5154135 verwendet werden könnte. An dem in Figur 1 oberen Ende ist ein Schraubanschluss 1 vorhanden, mit dem der Anschlussnippel auf das Rohrende einer Hausinstallation oder einen aus der Wand ragenden Anschlussbogen oder dergleichen aufgeschraubt werden kann. In dem Schlauchanschluss ist eine Anlagefläche 2 für eine Dichtung 3 ausgebildet, die im dargestellten Beispiel gleichzeitig auch ein Sieb 4 aufweist.

Unterhalb der Schulter 2 ist ein zylindrischer Innenraum 5 ausgebildet, der sich kurz vor der Schulter 2 nochmals stufenartig erweitert und dort eine weitere Anlageschulter 6 bildet.

Die eigentliche Kugelaußenfläche 7 ist nur abgebrochen angedeutet.

In dem Innenraum 5 ist ein Einsatz 8 angeordnet, der ein Unterteil 9, ein Oberteil 10 und einen Durchflussbegrenzer 11 enthält. Dieser Einsatz 8 ist auch in Figur 2 dargestellt. Zur Axialsicherung dient ein in Figur 1 und 2 oberer Flansch 12, der mit seiner Unterseite 13 auf der Schulter 6 aufliegt. Der Durchflussbegrenzer 11 ist als Einsatz ausgebildet und in einer Aufnahmeöffnung 14 angeordnet. Er enthält in an sich bekannter Weise Einrichtungen, um Durchtrittsöffnungen bei steigender Strömung mehr und mehr zu verschließen. Dies wird im einzelnen nicht erläutert. An den Aufnahmeraum 14 für den Durchflussbegrenzer 11 schließen sich Öffnungen an, die zu mindestens einem Wasserdurchgangskanal 15 führen. Der Wasserdurchgangskanal 15 enthält einen ersten Abschnitt 15a in dem Oberteil 10 des Einsatzes und einen zweiten Teil 15b in dem Unterteil 9 des Einsatzes. Beide Teile sind axial ausgerichtet.

Das Unterteil 9 greift mit einem Hülsenabschnitt 16 um einen Teil des Oberteils 10 herum und deckt dessen Außenseite über diesen Teil ab. Im Inneren des Hülsenteils 16 bildet das Unterteil 9 einen Boden, auf dem sich das Oberteil längs seines Umfangs mit einem Ring 17 abstützt. Dadurch wird ein flacher Raum 18 gebildet, wo die beiden Teile 9, 10 einen Abstand voneinander aufweisen. Dieser flache Raum 18 geht bis in den Trennbereich zwischen den beiden Teilen 15 a und 15b des Durchgangskanals 15.

Von der Unterseite des Oberteils 10 aus öffnet sich ein zylindrischer Raum 19, der sich verengt und in ein Sackloch 20 übergeht. Aus diesem Sackloch 20 führt eine radial verlaufende Bohrung 21 zur Außenseite des Oberteils und in einen Raum zwischen dem Oberteil 10 und dem Hülsenteil 16. Am oberen Ende des Hülsenteils 16 ist eine Ansaugöffnung 22 gebildet. In den zylindrischen Raum 19 ist eine Kugel 23 untergebracht, die, wenn sie nach oben bewegt wird, dass Sackloch 20 verschließt. Diese Kugel 23 bildet einen Rückflussverhinderer.

Wenn der Einsatz in den Innenraum 5 des Anschlussgelenks eingesetzt ist, führt das Strömen von Wasser durch die Durchgangsöffnung 15 dazu, dass Luft durch den Belüftungskanal 19, 20, 21 angesaugt wird. Diese Luft wird aus dem Inneren das Anschlussgelenks entnommen, das über in der Figur 1 nicht dargestellte Öffnungen mit der Außenseite in Verbindung steht. Der Einsatz enthält also eine Belüftungseinrichtung, einen Rückflussverhinderer für die Belüftungseinrichtung und einen Durchflussbegrenzer.

Während bei der Ausführungsform der Figur 2 der Rückflussverhinderer 23 als Kugel in dem Belüftungskanal zwischen der Ansaugöffnung 22 des Einsatzes und dem Wasserdurchgangskanal 15 angeordnet ist, zeigt Figur 3 eine andere Möglichkeit. Hier greift wieder das Unterteil 9 mit einem Hülsenabschnitt 16 um das Oberteil 10. Das obere Ende des Hülsenteils 16 bildet also eine Ansaugöffnung 22. Zwischen einer Radialbohrung 25 des Anschlussgelenks und der Ansaugöffnung 22 ist ein verformbarer Kragen 26 angeordnet, der dann, wenn keine Luft angesaugt wird, sich nach außen verformt und die Verbindung zwischen der Bohrung 25 und der Ansaugöffnung 22 unterbricht. Wenn Luft angesaugt wird, verformt er sich nach innen und öffnet die Verbindung. Im Rückstaufall liegt sich dieser Kragen 26 ebenfalls an die Wand des Innenraums 5 an und verschließt dadurch die Öffnung der Bohrung 25. Hier ist also der Rückflussverhinderer an einer anderen Stelle angeordnet.

Eine ähnliche Einrichtung zeigt die Figur 4. Auch hier ist ein Kragen 26 zwischen einer Radialbohrung 25 des Anschlussgelenks und einer Ansaugöffnung 22 des Einsatzes angeordnet. Dieser Kragen wirkt in der gleichen Weise wie bei der Ausführungsform nach Figur 3.

Während alle dargestellten Ausführungsformen den Einsatz in einem Anschlussgelenk beispielsweise für eine Kopfbrause zeigen, lässt sich dieser Einsatz, der vereinfacht in Figur 2 dargestellt ist, auch an anderen Stellen einsetzen, beispielsweise in einem Anschlussnippel eines Brauseschlauchs oder, falls es sich um einen fest montierten Auslauf aus einer Sanitärarmatur handelt, auch direkt in dem Auslauf oder in der Sanitärarmatur selbst. Natürlich kann der Einsatz auch in den Brausekopf selbst eingesetzt werden.

## Patentansprüche

1. Anordnung zur Belüftung von Brausestrahlen, mit
- einer Belüftungseinrichtung, die mindestens einen Wasserdurchgangskanal (15) und mindestens einen von einer Luftansaugöffnung (22) an der Außenseite der Belüftungseinrichtung zu dem Wasserdurchgangskanal (15) führenden Belüftungskanal (18, 19, 20, 21) aufweist, wobei
- die Belüftungseintrichtung einen Rückflussverhinderer (13) aufweist,
- die Belüftungseinrichtung als Einsatz zum Einsetzen in einen Anschluss einer Sanitärarmatur und/oder in die Sanitärarmatur selbst ausgebildet ist, insbesondere einer Brause, **dadurch gekennzeichnet, dass**
- die Belüftungseinrichtung zweiteilig aus einem Oberteil (10) und einem Unterteil (9) ausgebildet ist, wobei zwischen Oberteil (10) und Unterteil (9) der Belüftungseinrichtung ein Teil (18) des Belüftungskanals verläuft und der Rückflussverhinderer angeordnet ist.

2. Anordnung nach Anspruch 1, bei der die Luftansaugöffnung (22) derart an der Außenseite der Belüftungseinrichtung angeordnet ist, dass sie bei in dem Anschluss angeordnetem Einsatz in einen belüfteten Raum des Anschlusses beziehungsweise der Sanitärarmatur führt.

3. Anordnung nach Anspruch 1 oder 2, bei welcher der Rückflussverhinderer nur auf die Belüftungseinrichtung einwirkt.

4. Anordnung nach einem der Ansprüche 1 bis 3, bei welcher der Rückflussverhinderer in dem Belüftungskanal (18, 19, 20, 21) angeordnet ist.

5. Anordnung nach einem der Ansprüche 1 bis 3, bei welcher der Rückflussverhinderer außerhalb einer Ansaugöffnung (22) der Belüftungseinrichtung angeordnet ist.

6. Anordnung nach einem der vorhergehenden Ansprüche, mit einem Durchflussbegrenzer (11).

7. Anordnung nach Anspruch 6, bei welcher der Durchflussbegrenzer in Strömungsrichtung gesehen vor der Stelle angeordnet ist, an der eine Belüftung des Wassers erfolgt.

8. Anordnung nach Anspruch 6 oder 7, bei der die Belüftungseinrichtung einen Aufnahmeraum (14) zur Aufnahme eines Durchflussbegrenzungseinsatzes aufweist.

9. Anordnung nach einem der vorhergehenden Ansprüche, bei der die als Einsatz ausgebildete Belüftungseinrichtung zum Einsetzen in den Anschluss eines Brausekopfgehäuses, insbesondere eines Kopfbrausengehäuses, ausgebildet ist.

10. Anordnung nach Anspruch 9, bei der die Belüftungseinrichtung zum Einsetzen in den Anschluss einer Brause ausgebildet ist, die eine zu der Ansaugöffnung (22) der Belüftungseinrichtung führende Luftführung aufweist.

11. Anordnung nach einem der Ansprüche 1 bis 8, bei welcher der die Belüftungseinrichtung bildende Einsatz zum Einsetzen in einen Schlauchanschlussnippel ausgebildet ist.

## Claims

1. An arrangement for ventilating shower streams, comprising
- a ventilation device, which comprises at least one water passage channel (15) and at least one ventilation channel (18, 19, 20, 21) leading from an air suction opening (22) on the outside of the ventilation device to the water passage channel (15),
- wherein the ventilation device comprises a backflow preventer (13) and
- wherein the ventilation device is formed as an insert for insertion in a connection of a sanitary fitting and/or in the sanitary fitting itself, preferably a shower, **characterized in that**
- the ventilation device is formed as two parts out of an upper part (10) and a lower part (9), wherein between the upper part (10) and the lower part (9) of the ventilation device a part (18) of the ventilation channel extends and the backflow preventer is disposed.

2. The arrangement according to claim 1, wherein the air suction opening (22) is disposed on the outside of the ventilation device so as to lead into a ventilated space of the connection or of the sanitary fitting when the insert is arranged in the connection.

3. The arrangement according to claim 1 or 2, wherein the backflow preventer influences only the ventilation device.

4. The arrangement according to any one of claims 1 to 3, wherein the backflow preventer is disposed in the ventilation channel (18, 19, 20, 21).

5. The arrangement according to any one of claims 1 to 3, wherein the backflow preventer is disposed outside a suction opening (22) of the ventilation device.

6. The arrangement according to any one of the preceding claims, comprising a flow limiter (11).

7. The arrangement according to claim 6, wherein the flow limiter, viewed in flow direction, is disposed upstream of the position where a ventilation of the water takes place.

8. The arrangement according to claim 6 or 7, wherein the ventilation device comprises a receptacle space (14) for receiving a flow limitation insert.

9. The arrangement according to any one of the preceding claims, wherein the ventilation device formed as insert is formed for insertion in the connection of a shower head housing, preferably of an overhead shower housing.

10. The arrangement according to claim 9, wherein the ventilation device is formed for insertion in the connection of a shower which comprises an air passage leading to the suction opening (22) of the ventilation device.

11. The arrangement according to any one of claims 1 to 8, wherein the insert forming the ventilation device is formed for insertion in a hose connection nipple.

## Revendications

1. Agencement de ventilation pour des jets de douche, comprenant
- un dispositif de ventilation qui présente au moins un conduit de passage d'eau (15) et au moins un conduit de ventilation (18, 19, 20, 21) conduisant depuis une ouverture d'aspiration d'air (22) au niveau du côté extérieur du dispositif de ventilation jusqu'au conduit de passage d'eau (15),
- le dispositif de ventilation présentant un dispositif anti-retour (13),
- le dispositif de ventilation étant réalisé sous forme d'insert destiné à être inséré dans un raccord d'un robinet sanitaire et/ou dans le robinet sanitaire lui-même, en particulier d'une douche, **caractérisé en ce que**
- le dispositif de ventilation est réalisé en deux parties, à savoir d'une partie supérieure (10) et d'une partie inférieure (9), entre la partie supérieure (10) et la partie inférieure (9) du dispositif de ventilation s'étendant une partie (18) du conduit de ventilation et étant disposé le dispositif anti-retour.

2. Agencement selon la revendication 1, dans lequel l'ouverture d'aspiration d'air (22) est disposée au niveau du côté extérieur du dispositif de ventilation de telle sorte que lorsque l'insert est disposé dans le raccord, elle conduise dans un espace ventilé du raccord, respectivement du robinet sanitaire.

3. Agencement selon la revendication 1 ou 2, dans lequel le dispositif anti-retour agit uniquement sur le dispositif de ventilation.

4. Agencement selon l'une quelconque des revendications 1 à 3, dans lequel le dispositif anti-retour est disposé dans le conduit de ventilation (18, 19, 20, 21).

5. Agencement selon l'une quelconque des revendications 1 à 3, dans lequel le dispositif anti-retour est disposé à l'extérieur d'une ouverture d'aspiration (22) du dispositif de ventilation.

6. Agencement selon l'une quelconque des revendications précédentes, comprenant un limiteur de débit (11).

7. Agencement selon la revendication 6, dans lequel le limiteur de débit, vu dans la direction de l'écoulement, est disposé avant l'endroit au niveau duquel s'effectue une ventilation de l'eau.

8. Agencement selon la revendication 6 ou 7, dans lequel le dispositif de ventilation présente un espace de réception (14) pour recevoir un insert de limitation de débit.

9. Agencement selon l'une quelconque des revendications précédentes, dans lequel le dispositif de ventilation réalisé sous forme d'insert est réalisé de manière à être inséré dans le raccord d'un boîtier de tête de douche, en particulier un boîtier de douche de tête.

10. Agencement selon la revendication 9, dans lequel le dispositif de ventilation est réalisé de manière à être inséré dans le raccord d'une douche, qui présente un guidage d'air conduisant à l'ouverture d'aspiration (22) du dispositif de ventilation.

11. Agencement selon l'une quelconque des revendications 1 à 8, dans lequel 1'insert formant le dispositif de ventilation est réalisé de manière à être inséré dans un raccord de tuyau fileté.
